# EUROPÄISCHE PATENTSCHRIFT

(11) **EP 3 656 731 B1**
(45) Veröffentlichungstag und Bekanntmachung des Hinweises auf die Patenterteilung: **10.08.2022**
(21) Anmeldenummer: 19199527.3
(22) Anmeldetag: 25.09.2019
(51) Int. Cl.: B67C 3/26, B67C 3/28

(54) **SCHWERKRAFT-KURZROHRFÜLLER UND VERFAHREN ZUR SCHWERKRAFT-ABFÜLLUNG VON GETRÄNKEN**
GRAVITY-OPERATED TUBE FILLER AND METHOD FOR GRAVITY-OPERATED FILLING OF BEVERAGES
REMPLISSEUR DE TUBES COURTS PAR GRAVITÉ ET PROCÉDÉ DE REMPLISSAGE PAR GRAVITÉ DES BOISSONS

(30) Priorität: 23.11.2018 DE 102018220176
(43) Veröffentlichungstag der Anmeldung: 27.05.2020
(73) Patentinhaber: KRONES Aktiengesellschaft, 93073 Neutraubling (DE)
(72) Erfinder: Poeschl, Stefan, 93073 Neutraubling (DE); Obermeier, Franz, 93073 Neutraubling (DE)
(74) Vertreter: Grünecker Patent- und Rechtsanwälte PartG mbB

(56) Entgegenhaltungen:
- EP-A1- 3 078 628
- DE-A1-102013 103 431
- US-A- 3 605 827

## Beschreibung

Die Erfindung betrifft einen Schwerkraft-Kurzrohrfüller gemäß Oberbegriff des Anspruchs 1 und ein Verfahren zur Schwerkraft-Abfüllung von Getränken gemäß Oberbegriff des Anspruchs 8 und wie bekannt aus US 3605827 A.

Für die Abfüllung von Getränken, wie beispielsweise Spirituosen, Wein oder dergleichen flüssiger Produkte in Flaschen haben sich bekanntermaßen Schwerkraft-Kurzrohrfüller bewährt. Es herrscht dann während des Füllens Gleichdruck zwischen einem am Schwerkraft-Kurzrohrfüller vorhandenen Produktkessel mit dem abzufüllenden Getränk und mit dem Inneren der zu füllenden Flasche. Derartiger Gleichdruck kann sowohl bei Umgebungsdruck als auch bei Überdruck, wie beispielsweise zur Abfüllung karbonisierter Getränke, herrschen.

Die Füllhöhe wird bei derartigen Füllern vorzugsweise durch die Länge des an den Füllventilen ausgebildeten Rückluftrohren eingestellt, indem das eingefüllte Getränk bis zum freien Ende des Rückluftrohrs hochsteigt und dieses gasdicht verschließt. In der Folge kommt der Zustrom des abzufüllenden Getränks zum Erliegen. Allerdings steigt das Getränk aufgrund des hydrostatischen Druckgefälles zum Produktkessel hin im Rückluftrohr nach oben. Wird die Flasche anschließend vom Füllventil abgezogen, so läuft das im Rückluftrohr vorhandene Getränk in die Flasche, wodurch eine Überfüllung der Flasche verursacht werden kann.

Um dann dennoch einen vorgegebenen Füllstand des Getränks in der Flasche möglichst exakt einstellen zu können, hat sich eine Füllstandkorrektur durch zusätzliches Absaugen überfüllten Getränks als praktikabel erwiesen. Eine solcher Füller ist aus der DE 10 2013 103 431 A1 bekannt. Derartige Absaugsysteme haben jedoch den Nachteil, dass während des Abfüllprozesses ständig Vakuum an den Füllventilen vorgehalten und das abgesaugte Getränk zurückgewonnen werden muss, insbesondere bei hochwertigen Produkten wie Wein oder Spirituosen. Neben dem zusätzlichen Aufwand für derartige Rückgewinnungskreisläufe können sich kontaminierte Flaschen negativ auf die Produktqualität auswirken, da der Produktkessel dann vom zurückgewonnenen Getränk kontaminiert werden kann.

Um die Steighöhe des eingefüllten Getränks im Rückluftrohr zu begrenzen, muss zudem der hydrostatische Druckunterschied zwischen dem Füllstand des Getränks im Kessel und den Füllventilen begrenzt werden. Zu diesem Zweck werden die Füllventile üblicherweise direkt am Produktkessel befestigt, insbesondere auch seitlich außenliegend. Daraus ergeben sich für die Bauform des Schwerkraft-Kurzrohrfüllers jedoch unerwünschte Einschränkungen.

Es besteht somit Bedarf für Schwerkraft-Kurzrohrfüller und Verfahren zur Schwerkraft-Abfüllung von Getränken, die hinsichtlich wenigstens eines der oben genannten Probleme verbessert sind.

Die gestellte Aufgabe wird mit einem Schwerkraft-Kurzrohrfüller gemäß Anspruch 1 gelöst. Demnach dient dieser zur Abfüllung von Getränken, insbesondere Spirituosen, Wein oder dergleichen flüssiger Produkte in Flaschen. Der Schwerkraft-Kurzrohrfüller umfasst einen Produktkessel für das Getränk und daran angeschlossene Füllventile, die zur Beendigung des Getränkezuflusses durch Hochsteigen des Getränks bis an die und/oder in den Rückluftrohren ausgebildet sind. Erfindungsgemäß sind den Füllventilen Regelventile zur maschinell steuerbaren Drosselung des Getränkezuflusses zu den Füllventilen individuell vorgeschaltet.

Der Getränkezufluss wird durch Hochsteigen des Getränks wenigstens bis zum Rückluftrohr und den dadurch verursachten, gasdichten Verschluss der Rückluftpassage beendet.

Dadurch kann der Getränkezufluss ausgehend von dem hydrostatischen Druck zwischen dem Füllstand des Getränks im Produktkessel und dem Produktauslass an den Füllventilen gezielt gedrosselt werden. Folglich können die Füllventile flexibler angeordnet werden, insbesondere mit einem größeren Höhenunterschied und/oder vollständig unterhalb des Produktkessels, im Gegensatz zu einer Montage der Füllventile seitlich außen am Produktkessel. Ferner wird die Steighöhe des Getränks im Rückluftrohr durch die Drosselung des Getränkezuflusses reduziert.

Vorzugsweise sind die Regelventile zur individuellen und insbesondere zur stufenlosen Durchflussdrosselung ausgebildet. Darunter ist zu verstehen, dass jedes Regelventil einem bestimmten Füllventil zugeordnet ist und den Getränkezufluss mit dem Füllvorgang des jeweiligen Füllventils zeitlich koordiniert drosseln / verlangsamen kann. Eine stufenlose Durchflussdrosselung ermöglicht eine besonders präzise Einstellung des Getränkezuflusses und der Steighöhe des Getränks im Rückluftrohr.

Vorzugsweise sind die Regelventile Proportional-Durchfluss-Ventile. Derartige Regelventile können, insbesondere abhängig vom elektrischen Steuerstrom, die Fließgeschwindigkeit des Getränks stufenlos einstellen. Proportional-Durchfluss-Ventile können einen Durchflussquerschnitt für das Getränk kontinuierlich ändern.

Vorzugsweise umfassen die Proportional-Durchfluss-Ventile ferner eine Druckkompensation derart, dass der Getränkezufluss unabhängig vom eingangsseitigen hydrostatischen Druck und der Viskosität des Getränks eingestellt werden kann.

Der Getränkezufluss kann so für einzelne Teilabschnitte der Abfüllvorgänge gezielt angepasst werden und insbesondere unmittelbar vor dem Hochsteigen des Getränks ans Rückluftrohr und/oder beim Hochsteigen im Rückluftrohr selektiv gedrosselt werden.

Vorzugsweise umfasst der Schwerkraft-Kurzrohrfüller eine Steuerung für die Regelventile zur zeitlich selektiven Durchflussdrosselung wenigstens in einem Endabschnitt des Abfüllens ab einem Zeitpunkt, an dem das Getränk das Rückluftrohr erreicht hat, und/oder ab einem einstellbaren Zeitintervall vor Erreichen des Rückluftrohrs. Dadurch kann die Steighöhe des Getränks gezielt reduziert werden. Ferner kann der Getränkezufluss vor dem Endabschnitt des Abfüllens gegenüber herkömmlichen Füllvorgängen erhöht werden, da die Steighöhe des Getränks im Rückluftrohr dann davon unabhängig ist.

Erfindungsgemäß sind die Regelventile mittels Rohrleitungen und/oder Schlauchleitungen mit dem Produktkessel und/oder mittels Rohrleitungen und/oder Schlauchleitungen mit dem jeweils zugeordneten Füllventil verbunden. Dadurch können die Regelventile flexibel auf einem geeigneten Höhenniveau zwischen dem Produktkessel und den Füllventilen angeordnet werden. Zudem kann die Anordnung der Füllventile bezüglich des Produktkessels flexibel optimiert werden, beispielsweise derart, dass die Füllventile vollständig unterhalb des Produktkessels angeordnet sind und seitlich nicht nach außen über diesen überstehen.

Vorzugsweise ist eine erste Höhendifferenz zwischen dem Regelventil und einem nominellen Füllstand des Getränks im Produktkessel größer als eine zweite Höhendifferenz zwischen dem Regelventil und einem am Füllventil ausgebildeten Produktauslass. Die zweite Höhendifferenz spielt dann auch bei vergleichsweise einfach aufgebauten Regelventilen eine untergeordnete Rolle für die Fließgeschwindigkeit des Getränks, da nur ein vergleichsweise niedriger hydrostatischer Druck zwischen Regelventil und Produktauslass des Füllventils entstehen kann.

Vorzugsweise beträgt eine Höhendifferenz zwischen einem nominellen Füllstand des Getränks im Produktkessel und einem am Füllventil ausgebildeten Produktauslass wenigstens 500 mm. Dies ermöglicht eine vergleichsweise hohe maximale Fließgeschwindigkeit des Getränks und eine kompakte Anordnung der Füllventile unter dem Produktkessel. Vorzugsweise sind der Produktkessel und die Füllventile am Rotor eines Füllerkarussells angeordnet. Der Produktkessel ist dann beispielsweise als Ringkessel ausgebildet. Dies ermöglicht einen gleichermaßen leistungsfähigen wie kompakten Schwerkraft-Kurzrohrfüller.

Die gestellte Aufgabe wird ebenso mit einem Verfahren gemäß Anspruch 8 gelöst. Demnach dient dieses zur Schwerkraft-Abfüllung von Getränken, insbesondere Spirituosen, Wein oder dergleichen flüssiger Produkte in Flaschen. Das Getränk wird aus einem Produktkessel daran angeschlossenen Füllventilen zugeleitet. Dort wird ein durch hydrostatische Druckdifferenz getriebener Getränkezufluss in die Flaschen durch Hochsteigen des Getränks wenigstens bis an Rückluftrohre beendet. Erfindungsgemäß wird der Getränkezufluss zu den Füllventilen mittels maschinell steuerbarer Regelventile individuell gedrosselt. Damit lassen sich die bezüglich des Anspruchs 1 beschriebenen Vorteile erzielen.

Vorzugsweise wird der Getränkezufluss zum jeweiligen Füllventil auf einen maschinell einstellbaren Wert und insbesondere Minimalwert gedrosselt, bevor das Getränk das Rückluftrohr erreicht hat. Dadurch lässt sich die Steighöhe des Getränks im Rückluftrohr minimieren. Folglich kann der Füllstand des Getränks in der Flasche auch ohne Vakuumkorrekturabsaugung präzise eingestellt werden.

Vorzugsweise wird der Getränkezufluss zum jeweiligen Füllventil auf einen einstellbaren Wert und insbesondere Minimalwert gedrosselt, nachdem wenigstens 90%, insbesondere wenigstens 95%, eines vorgegebenen Soll-Füllvolumens eingefüllt ist. Jeweils davor kann das Getränk schneller zufließen. Somit kann die Dauer des Füllvorgangs insgesamt ebenso minimiert werden wie die Steighöhe des Getränks im Rückluftrohr. Abweichungen vom Soll-Füllvolumen können so gegebenenfalls auch getränkespezifisch minimiert werden.

Vorzugsweise wird der Getränkezufluss zu den Füllventilen zeitlich selektiv jeweils innerhalb eines Endabschnitts der Abfüllung derart gedrosselt, dass die maximale Steighöhe des Getränks im Rückluftrohr höchstens 60 mm beträgt, insbesondere höchstens 10 mm. Dies ermöglicht eine besonders exakte Einhaltung des Soll-Füllvolumens.

Vorzugsweise wird der Getränkezufluss zu den Füllventilen ausgehend von einem insbesondere getränkespezifischen Maximalwert zeitlich selektiv auf einen insbesondere getränkespezifischen Minimalwert zum Ende der Abfüllung hin gedrosselt. Dadurch kann die Abfüllung unterschiedlicher Getränke gezielt optimiert werden, beispielsweise für Wein oder Spirituosen. Vorzugsweise wird ein zeitlicher Verlauf des Getränkezuflusses mittels programmierter Steuerung produktspezifisch eingestellt. Die Abfüllung kann so gezielt hinsichtlich für die Abfüllung relevanter Eigenschaften der Flaschen und des Getränks optimiert werden.

Eine bevorzugte Ausführungsform der Erfindung ist zeichnerisch dargestellt. Es zeigen:
- Figur 1: einen schematischen Teilschnitt durch einen Schwerkraft-Kurzrohrfüller mit vergrößerter Darstellung eines Füllventils; und
- Figur 2: eine schematische Darstellung eines zeitlichen Verlaufs des Getränkezuflusses.

Wie die Figur 1 in schematischer Teilansicht erkennen lässt, umfasst der Schwerkraft-Kurzrohrfüller 1 zur Abfüllung von Getränken 2, wie beispielsweise Spirituosen, Wein oder dergleichen flüssiger Produkte in Flaschen 3, einen Produktkessel 4 und eine Vielzahl daran angeschlossener Füllventile 5 (nur eines davon dargestellt), die sich durch Andrücken und Abziehen der Flaschen 3 auf bekannte Weise öffnen und schließen lassen.

Der Schwerkraft-Kurzrohrfüller 1 ist vorzugsweise von umlaufender Bauart, so dass der Produktkessel 4, der beispielsweise auch als Ringkessel (nicht dargestellt) ausgebildet sein kann, und die Füllventile 5 dann am Rotor eines Füllerkarussells 6 angeordnet sind. Dies ist in der Figur 1 schematisch durch eine Drehachse 6a angedeutet.

Wie insbesondere der vergrößerte Ausschnitt in der Figur 1 erkennen lässt, umfassen die Füllventile 5 Rückluftrohre 7, die am Ende des jeweiligen Abfüllvorgangs durch hochsteigendes Getränk 2 gasdicht verschlossen werden, wodurch der Getränkezufluss 8 (Produktzufluss) zum Erliegen kommt.

Zur maschinell steuerbaren Drosselung des Getränkezuflusses 8 sind den Füllventilen 5 jeweils individuell Regelventile 9 vorgeschaltet. Die Regelventile 9 sind vorzugsweise Proportional-Durchfluss-Ventile, insbesondere solche mit Druckkompensation, die eine Einstellung des zugehörigen Durchflusses und somit des Produktzuflusses 8 unabhängig vom eingangsseitigen hydrostatischen Druck und der Viskosität des Getränks 2 ermöglichen.

Beispielsweise kann hierzu ein Drosselquerschnitt 10 der Regelventile 9 vorzugsweise stufenlos von einer elektronischen Steuerung 11 eingestellt werden, beispielsweise anhand von Steuerströmen durch die einzelnen Regelventile 9.

Die Regelventile 9 sind mittels einer eingangsseitigen Produktleitung 12 an den Produktkessel 4 und mittels einer ausgangsseitigen Produktleitung 13 an das jeweils zugeordnete Füllventil 5 angeschlossen. Die Produktleitungen 12, 13 sind vorzugsweise als Rohrleitungen und/oder Schlauchleitungen ausgebildet, gegebenenfalls in beliebiger Kombination. Dies ermöglicht eine flexibel optimierbare Anordnung der Füllventile 5 bezüglich des Produktkessels 4.

Mit den Regelventilen 9 kann der Getränkezufluss 8 insbesondere in einem Endabschnitt des jeweiligen Abfüllvorgangs gedrosselt werden, um eine (schematisch angedeutete) Steighöhe 14 des Getränks 2 im Rückluftrohr 7 zu minimieren. Bei nicht gedrosseltem Getränkezufluss 8 resultiert die Steighöhe 14 aus dem am Füllventil 5 anliegenden hydrostatischen Druck. Dieser ergibt sich aus einer Höhendifferenz 15 zwischen dem Produktauslass 16 am Füllventil 5 und dem jeweiligen Füllstand 17 des Getränks 2 im Produktkessel 4.

Wie die Figur 1 schematisch erkennen lässt, kann die gesamte Höhendifferenz 15 in eine erste Höhendifferenz 15a zwischen dem Füllstand 17 und dem Regelventil 9 und eine zweite Höhendifferenz 15b zwischen dem Regelventil 9 und dem Produktauslass 16 am Füllventil 5 untergliedert werden. Vorzugsweise ist dann die zweite Höhendifferenz 15b kleiner als die erste Höhendifferenz 15a. Dadurch können Einflüsse eines zwischen dem Regelventil 9 und dem Füllventil 5 je nach Bauart der Regelventile 9 gegebenenfalls wirkenden hydrostatischen Restdrucks reduziert werden.

Bei einem Proportional-Durchfluss-Ventil lässt sich der Getränkezufluss 8 jedoch weitgehend unabhängig von den Druckverhältnissen stromaufwärts und stromabwärts des Regelventils 9 einstellen. Die gesamte Höhendifferenz 15 beträgt vorzugsweise wenigstens 500 mm.

Die Figur 2 zeigt in schematischer Darstellung einen beispielhaften zeitlichen Verlauf 20 des Getränkezuflusses 8 während eines Abfüllvorgangs. Demnach kann der Getränkezufluss 8 wenigstens zwischen einem Maximalwert 8a und einem Minimalwert 8b individuell für jedes Füllventil 5 mit dem jeweils zugeordneten Regelventil 9 seitlich selektiv eingestellt werden. Mit dem Maximalwert 8a und dem Minimalwert 8b sind hierbei gezielt für den jeweiligen Abfüllvorgang einstellbare und/oder programmierbare Werte des Getränkezuflusses 8 zu verstehen.

Der Maximalwert 8a kann beispielsweise durch die hydrostatischen Gegebenheiten und/oder die Viskosität des Getränks 2 begrenzt sein. Der Minimalwert 8b ist größer als Null. Maximalwert 8a und dem Minimalwert 8b werden vorzugsweise getränkespezifisch eingestellt bzw. programmiert, ebenso der zugehörige zeitliche Verlauf 20 des Getränkezuflusses 8.

Der Getränkezufluss 8 wird beim Abziehen der Flaschen 3 von den Füllventilen 5 zusätzlich unterbunden, so dass dann nur noch zuvor im Rückluftrohr 7 hochgestiegenes Getränk 2 in die Flaschen 3 fließen kann.

Beispielhaft dargestellt ist in der Figur 2 der Beginn 21 des Abfüllvorgangs, ein Zeitpunkt 22, an dem der Getränkezufluss 8 gezielt gedrosselt wird, ein Zeitpunkt 23, an dem das Getränk 2 bis zum Rückluftrohr 7 hochgestiegen ist, ein zugehöriges Zeitintervall 24 dazwischen und das Ende 25 des Abfüllvorgangs.

Demnach wird der Getränkezufluss 8 vorzugsweise vor dem Zeitpunkt 23 gedrosselt, also bevor das Getränk 2 das Rückluftrohr 7 erreicht hat. Im gezeigten Beispiel hat der Getränkezufluss 8 zum Zeitpunkt 23 bereits seinen Minimalwert 8b erreicht. Dies ist vorteilhaft, jedoch nicht zwingend notwendig.

Wie in der Figur 2 anhand eines (gestrichelt gezeichneten) alternativen zeitlichen Verlaufs 20' des Getränkezuflusses 8 angedeutet ist, können je nach Ausbildung des Regelventils 9 prinzipiell beliebige zeitliche Verläufe 20 für den Getränkezufluss 8 bzw. der zugehörigen Fließgeschwindigkeit und/oder Durchflussrate während eines Abfüllvorgangs durch Einstellung / Programmierung der elektronischen Steuerung 11 vorgegeben werden. Beispielsweise ist eine produktspezifische Einstellung / Programmierung solcher zeitlichen Verläufe 20 möglich.

Insbesondere bei Proportional-Durchfluss-Ventilen kann der Getränkezufluss 8 zwischen dem Maximalwert 8a und dem Minimalwert 8b stufenlos und kontinuierlich auf beliebige Zwischenwerte eingestellt werden. Dadurch kann sowohl die Dauer des Abfüllvorgangs insgesamt minimiert werden und an das jeweilige Getränk 2 flexibel angepasst werden als auch die Steighöhe 15 im Rückluftrohr 7 minimiert werden. Dies hat zur Folge, dass eine Sollfüllhöhe des Getränks 2 in der jeweiligen Flasche reproduzierbar und besonders präzise auch ohne Füllstandkorrektur mittels Vakuumabsaugung eingehalten werden kann.

Elektrisch betriebene Füllstandsonden oder dergleichen sind entbehrlich. Dies ist insbesondere vorteilhaft bei Getränken 2 mit hohem Alkoholgehalt, insbesondere bei Spirituosen.

Da das Füllventil 5 ausschließlich füllstandgeregelt mittels gasdichten Verschlusses des Rückluftrohrs 7 durch das Getränk 2 und somit rein fluid-mechanisch arbeitet, lässt sich der beschriebene Schwerkraft-Kurzrohrfüller 1 sowohl vergleichsweise kostengünstig herstellen, als auch für eine Vielzahl hochwertiger Getränke 2, insbesondere für die Abfüllung von Spirituosen und Wein einsetzen.

Der Schwerkraft-Kurzrohrfüller 1 ist derart ausgebildet und eingerichtet, dass damit wenigstens eine der beschriebenen Varianten des Verfahrens ausgeführt werden kann.

## Patentansprüche

1. Schwerkraft-Kurzrohrfüller (1) zur Abfüllung von Getränken (2), insbesondere Spirituosen, in Flaschen (3), umfassend einen Produktkessel (4) für das Getränk (2) und daran angeschlossene Füllventile (5) mit Rückluftrohren (7), die zur Beendigung des Getränkezuflusses (8) durch Hochsteigen des Getränks (2) wenigstens bis an die Rückluftrohre (7) ausgebildet sind, **dadurch gekennzeichnet, dass** den Füllventilen (5) Regelventile (9) zur maschinell steuerbaren Drosselung des Getränkezuflusses (8) zu den Füllventilen (5) individuell vorgeschaltet sind, wobei die Regelventile (9) mittels Rohrleitungen und/oder Schlauchleitungen mit dem Produktkessel (4) und/oder mittels Rohrleitungen und/oder Schlauchleitungen mit dem jeweils zugeordneten Füllventil (5) verbunden sind.

2. Schwerkraft-Kurzrohrfüller nach Anspruch 1, wobei die Regelventile (9) zur individuellen und insbesondere stufenlosen Durchflussdrosselung ausgebildet sind.

3. Schwerkraft-Kurzrohrfüller nach Anspruch 1 oder 2, wobei die Regelventile (9) Proportional-Durchfluss-Ventile sind.

4. Schwerkraft-Kurzrohrfüller nach einem der vorigen Ansprüche, mit einer Steuerung (11) für die Regelventile (9) zur zeitlich selektiven Durchflussdrosselung wenigstens in einem Endabschnitt des Abfüllens ab einem Zeitpunkt (24), an dem das Getränk (2) das Rückluftrohr (7) erreicht hat, und/oder ab einem einstellbaren Zeitintervall (25) vor Erreichen des Rückluftrohrs (7).

5. Schwerkraft-Kurzrohrfüller nach wenigstens einem der vorigen Ansprüche, wobei eine erste Höhendifferenz (15a) zwischen dem Regelventil (9) und einem nominellen Füllstand (17) des Getränks (2) im Produktkessel (4) größer ist als eine zweite Höhendifferenz (15b) zwischen dem Regelventil (9) und einem am Füllventil (5) ausgebildeten Produktauslass (16).

6. Schwerkraft-Kurzrohrfüller nach wenigstens einem der vorigen Ansprüche, wobei eine Höhendifferenz (15) zwischen einem nominellen Füllstand (17) des Getränks (2) im Produktkessel (4) und einem am Füllventil (5) ausgebildeten Produktauslass (16) wenigstens 500 mm beträgt.

7. Schwerkraft-Kurzrohrfüller nach wenigstens einem der vorigen Ansprüche, wobei der Produktkessel (4) und die Füllventile (5) am Rotor eines Füllerkarussells (6) angeordnet sind.

8. Verfahren zur Schwerkraft-Abfüllung von Getränken (2), insbesondere Spirituosen, in Flaschen (3), wobei das Getränk (2) aus einem Produktkessel (4) daran angeschlossenen Füllventilen (5) zugeleitet und ein durch hydrostatische Druckdifferenz getriebener Getränkezufluss (8) in die Flaschen (3) durch Hochsteigen des Getränks (2) wenigstens bis an Rückluftrohre (7) beendet wird, **dadurch gekennzeichnet, dass** der Getränkezufluss (8) zu den Füllventilen (5) mittels maschinell steuerbarer Regelventile (9) individuell gedrosselt wird, welche mittels Rohrleitungen und/oder Schlauchleitungen mit dem Produktkessel (4) und/oder mittels Rohrleitungen und/oder Schlauchleitungen mit dem jeweils zugeordneten Füllventil (5) verbunden sind.

9. Verfahren nach Anspruch 8, wobei der Getränkezufluss (8) zum jeweiligen Füllventil (9) auf einen maschinell einstellbaren Wert und insbesondere Minimalwert (8b) gedrosselt wird, bevor das Getränk (2) das Rückluftrohr (7) erreicht hat.

10. Verfahren nach Anspruch 8 oder 9, wobei der Getränkezufluss (8) zum jeweiligen Füllventilen auf einen einstellbaren Wert und insbesondere Minimalwert (8b) gedrosselt wird, nachdem wenigstens 90%, insbesondere wenigstens 95%, eines vorgegebenen Soll-Füllvolumens eingefüllt ist.

11. Verfahren nach einem der Ansprüche 8 bis 10, wobei der Getränkezufluss (8) zu den Füllventilen (5) zeitlich selektiv jeweils innerhalb eines Endabschnitts der Abfüllung derart gedrosselt wird, dass die maximale Steighöhe (14) des Getränks (2) im Rückluftrohr (7) höchstens 60 mm beträgt, insbesondere höchstens 10 mm.

12. Verfahren nach einem der Ansprüche 8 bis 11, wobei der Getränkezufluss (8) zu den Füllventilen (5) ausgehend von einem getränkespezifischen Maximalwert (8a) zeitlich selektiv auf einen getränkespezifischen Minimalwert (8b) zum Ende der Abfüllung hin gedrosselt wird.

13. Verfahren nach einem der Ansprüche 8 bis 12, wobei ein zeitlicher Verlauf (20) des Getränkezuflusses (8) mittels programmierter Steuerung (11) produktspezifisch eingestellt wird.

## Claims

1. Gravity short-tube filler (1) for filling beverages (2), in particular spirits, into bottles (3), comprising a product tank (4) for the beverage (2) and filling valves (5) connected thereto which have return air pipes (7) and are designed to terminate the beverage inflow (8) by raising the beverage (2) at least up to the return air pipes (7), **characterised in that** control valves (9) for mechanically controllable throttling of the beverage inflow (8) to the filling valves (5) are individually connected upstream of the filling valves (5), the control valves (9) being connected to the product tank (4) by means of pipes and/or hose lines and/or to the respectively associated filling valve (5) by means of pipes and/or hose lines.

2. Gravity short-tube filler according to claim 1, wherein the control valves (9) are designed for individual and in particular continuous flow throttling.

3. Gravity short-tube filler according to either claim 1 or claim 2, wherein the control valves (9) are proportional flow valves.

4. Gravity short-tube filler according to any of the preceding claims, comprising a controller (11) for the control valves (9) for temporally selective flow throttling at least in an end portion of the filling process from a point in time (24) at which the beverage (2) has reached the return air pipe (7), and/or from an adjustable time interval (25) before the return air pipe (7) is reached.

5. Gravity short-tube filler according to at least one of the preceding claims, wherein a first height difference (15a) between the control valve (9) and a nominal fill level (17) of the beverage (2) in the product tank (4) is greater than a second height difference (15b) between the control valve (9) and a product outlet (16) formed on the filling valve (5).

6. Gravity short-tube filler according to at least one of the preceding claims, wherein a height difference (15) between a nominal fill level (17) of the beverage (2) in the product tank (4) and a product outlet (16) formed on the filling valve (5) is at least 500 mm.

7. Gravity short-tube filler according to at least one of the preceding claims, wherein the product tank (4) and the filling valves (5) are arranged on the rotor of a filler carousel (6).

8. Method for gravity-filling beverages (2), in particular spirits, into bottles (3), the beverage (2) being fed from a product tank (4) to filling valves (5) connected thereto and a beverage inflow (8) into the bottles (3), which is driven by hydrostatic pressure difference, being terminated by the beverage (2) rising at least up to the return air pipes (7), **characterised in that** the beverage inflow (8) to the filling valves (5) is individually throttled by means of mechanically controllable control valves (9), which are connected to the product tank (4) by means of pipes and/or hose lines and/or to the respectively associated filling valve (5) by means of pipes and/or hose lines.

9. Method according to claim 8, wherein the beverage inflow (8) to the relevant filling valve (9) is throttled to a mechanically adjustable value and in particular a minimum value (8b) before the beverage (2) has reached the return air pipe (7).

10. Method according to either claim 8 or claim 9, wherein the beverage inflow (8) to the relevant filling valve is throttled to an adjustable value and in particular a minimum value (8b) after at least 90%, in particular at least 95%, of a predetermined target filling volume has been filled.

11. Method according to any of claims 8 to 10, wherein the beverage inflow (8) to the filling valves (5) is throttled in a temporally selective manner, in each case within an end portion of the filling process, in such a way that the maximum rise height (14) of the beverage (2) in the return air pipe (7) is at most 60 mm, in particular at most 10 mm.

12. Method according to any of claims 8 to 11, wherein the beverage inflow (8) to the filling valves (5) is throttled in a temporally selective manner from a beverage-specific maximum value (8a) to a beverage-specific minimum value (8b) towards the end of the filling process.

13. Method according to any of claims 8 to 12, wherein a time curve (20) of the beverage inflow (8) is adjusted in a product-specific manner by means of the programmed controller (11).

## Revendications

1. Remplisseur de tubes courts par gravité (1) pour un remplissage de bouteilles (3) avec des boissons (2), en particulier de spiritueux, comprenant une cuve de produit (4) pour la boisson (2) et des vannes de remplissage (5) reliées à celui-ci avec des tubes d'air de retour (7) qui sont conçus pour mettre fin à l'afflux de boisson (8) par remontée de la boisson (2) au moins jusqu'aux tubes d'air de retour (7), **caractérisé en ce que** des vannes de commande (9) pour une restriction à commande mécanique de l'afflux de boisson (8) vers les vannes de remplissage (5) sont montées individuellement en amont des vannes de remplissage (5), dans lequel les vannes de commande (9) sont reliées à la cuve de produit (4) et/ou à la vanne de remplissage (5) associée respectivement au moyen de conduites tubulaires et/ou de conduites flexibles.

2. Remplisseur de tubes courts par gravité selon la revendication 1, dans lequel les vannes de commande (9) sont conçues pour une restriction de débit individuelle et en particulier continue.

3. Remplisseur de tubes courts par gravité selon la revendication 1 ou 2, dans lequel les vannes de commande (9) sont des vannes à débit proportionnel.

4. Remplisseur de tubes courts par gravité selon l'une quelconque des revendications précédentes, comprenant une commande (11) pour les vannes de commande (9) pour une restriction de débit de manière sélective dans le temps au moins dans une section terminale du remplissage à partir d'un instant (24) où la boisson (2) a atteint le tube d'air de retour (7) et/ou à partir d'un intervalle de temps réglable (25) avant d'atteindre le tube d'air de retour (7).

5. Remplisseur de tubes courts par gravité selon au moins l'une des revendications précédentes, dans lequel une première différence de hauteur (15a) entre la vanne de commande (9) et un niveau de remplissage nominal (17) de la boisson (2) dans la cuve de produit (4) est supérieure à une seconde différence de hauteur (15b) entre la vanne de commande (9) et une sortie de produit (16) formée sur la vanne de remplissage (5).

6. Remplisseur de tubes courts par gravité selon au moins l'une des revendications précédentes, dans lequel une différence de hauteur (15) entre un niveau de remplissage nominal (17) de la boisson (2) dans la cuve de produit (4) et une sortie de produit (16) formée sur la vanne de remplissage (5) est d'au moins 500 mm.

7. Remplisseur de tubes courts par gravité selon au moins l'une quelconque des revendications précédentes, dans lequel la cuve de produit (4) et les vannes de remplissage (5) sont agencées sur le rotor d'un carrousel de remplissage (6).

8. Procédé pour un remplissage par gravité de bouteilles (3) par des boissons (2), en particulier des spiritueux, dans lequel la boisson (2) est acheminée à partir d'une cuve de produit (4) par des vannes de remplissage (5) reliées à celle-ci et un afflux de boisson (8) entraîné par une différence de pression hydrostatique dans les bouteilles (3) prend fin par une remontée de la boisson (2) au moins jusqu'à des tubes d'air de retour (7), **caractérisé en ce que** l'afflux de boisson (8) vers les vannes de remplissage (5) est restreint individuellement au moyen de vannes de commande (9) à commande mécanique, qui sont reliées à la cuve de produit (4) au moyen de conduites tubulaires et/ou de conduites flexibles et/ou de conduites tubulaires et/ou de conduites flexibles qui sont reliées à la vannes de remplissage (5) respective associée.

9. Procédé selon la revendication 8, dans lequel l'afflux de boisson (8) vers la vanne de remplissage (9) respective est restreint à une valeur réglable par machine et en particulier à une valeur minimale (8b) avant que la boisson (2) n'atteigne le tube d'air de retour (7).

10. Procédé selon la revendication 8 ou 9, dans lequel l'afflux de boisson (8) vers la vanne de remplissage respective est restreint à une valeur réglable et en particulier à une valeur minimale (8b) après qu'au moins 90 %, en particulier au moins 95 %, d'un volume de remplissage cible prédéterminé aient été remplis.

11. Procédé selon l'une quelconque des revendications 8 à 10, dans lequel l'afflux de boisson (8) vers les vannes de remplissage (5) est restreint sélectivement dans le temps à l'intérieur d'une section terminale du remplissage de telle sorte que la hauteur de montée maximale (14) de la boisson (2) dans le tube d'air de retour (7) s'élève au maximum à 60 mm, en particulier au maximum à 10 mm.

12. Procédé selon l'une quelconque des revendications 8 à 11, dans lequel l'afflux de boisson (8) vers les vannes de remplissage (5) est restreint sélectivement dans le temps jusqu'à une valeur minimale (8b) spécifique à la boisson à la fin du remplissage à partir d'une valeur maximale (8a) spécifique à la boisson.

13. Procédé selon l'une quelconque des revendications 8 à 12, dans lequel une évolution temporelle (20) de l'afflux de boisson (8) est réglée en fonction du produit au moyen d'une commande programmée (11).
